# EUROPÄISCHE PATENTSCHRIFT

(11) **EP 2 257 381 B1**
(45) Veröffentlichungstag und Bekanntmachung des Hinweises auf die Patenterteilung: **02.11.2016**
(21) Anmeldenummer: 09714048.7
(22) Anmeldetag: 20.02.2009
(51) Int. Cl.: B05B 7/24

(54) **SPRITZPISTOLENSYSTEM**
SPRAY GUN SYSTEM
SYSTÈME DE PISTOLET PULVÉRISATEUR

(30) Priorität: 25.02.2008 DE 102008000389
(43) Veröffentlichungstag der Anmeldung: 08.12.2010
(73) Patentinhaber: Robert Bosch GmbH, 70442 Stuttgart (DE)
(72) Erfinder: Bergner, Joao Jorge, 71134 Aidlingen (DE); Tekogul, Nuray, 70794 Filderstadt (DE); Albrecht, Joerg, 72649 Wolfschlugen (DE); Cramer, Christoph, 72631 Aichtal (DE)
(86) Internationale Anmeldenummer: PCT/EP2009/052029
(87) Internationale Veröffentlichungsnummer: WO 2009/106484

(56) Entgegenhaltungen:
- EP-A1- 1 533 244
- WO-A-01/24941
- DE-A1-102004 057 870
- DE-A1-102005 006 360
- DE-A1-102005 041 488
- US-A- 4 389 166
- US-A- 5 294 413

## Beschreibung

Die vorliegende Erfindung betrifft ein Spritzpistolensystem, umfassend eine Spritzpistole zum Abgeben eines Spritguts, an der ein Spritzgutaufnahmebehälter befestigbar ist; eine Basisvorrichtung mit einem Gehäuse, in dem eine Drucklufterzeugungseinrichtung aufgenommen ist; und einen Druckluftschlauch, der an die Spritzpistole und an die Basisvorrichtung anschließbar ist, um diese miteinander zu verbinden.

Spritzpistolensysteme der zuvor genannten Art sind im Stand der Technik in verschiedensten Ausgestaltungen bekannt. Mit derartigen Spritzpistolensystemen kann Spritzgut verspritzt werden, insbesondere mit Wasser verdünnbares und lösungsmittelhaltiges Spritzgut, wie beispielsweise Farben, Lacke, Lasuren, Grundierungen, Beizen und Holzschutzmittel, um nur einige zu nennen. Als Spritzverfahren kommt meist das Niederdruck-Spritzverfahren zur Anwendung, bei dem es sich um ein Verfahren handelt, bei dem Spritzgut bei einem geringen Druck von etwa 0,2 bis etwa 0,5 bar und mit einem hohen Luftvolumen ab etwa 200 Liter pro Minute verspritzt wird. Dieses HVLP-Spritzverfahren erreicht wegen des geringen Überspritzens, d.h. wegen seiner geringen Sprühnebelverluste, Beschichtungsgrade bis etwa 65% und ist somit herkömmlichen Verfahren, die Beschichtungsgrade zwischen etwa 20 und etwa 35% erzielen, überlegen. Kennzeichnend für das Verfahren ist der das Spritzgut umgebende Luftkegel, der ein Überspritzen und eine Farbnebelbildung verringert. Damit ergeben sich Vorteile wie Lackeinsparung und geringe Lösungsmittelemissionen, die sich besonders umweltschonend auswirken.

Derartige Spritzpistolensysteme umfassen normalerweise eine Basisvorrichtung mit einem häufig auf Rollen beweglichen Gehäuse, in dem eine Drucklufterzeugungseinrichtung aufgenommen ist, welche die zum Verspritzen des Spritzguts erforderliche Druckluft generiert. Die Drucklufterzeugungseinrichtung der Basisvorrichtung ist über einen Druckluftschlauch mit einer Spritzpistole verbunden, die als Handgerät ausgebildet ist und mit deren Hilfe das Spritzgut aufgetragen werden kann. Die Spritzpistole umfasst ein Gehäuse, an dem ein Handgriff ausgebildet ist, eine Halteeinrichtung zur Aufnahme eines Spritzgutaufnahmebehälters sowie eine Spritzdüse, durch die das Spritzgut unter Druck abgegeben wird.

Während des Betriebs des Spritzpistolensystems wird der von der Drucklufterzeugungseinheit erzeugte Druckluftstrom durch den Druckluftschlauch in den an der Spritzpistole gehaltenen Spritzgutaufnahmebehälter geleitet. Ein Teil des Druckluftstroms fördert das in dem Spritzgutaufnahmebehälter enthaltene Spritzgut nach Betätigung eines an der Spritzpistole angeordneten Bedienhe- bels aus dem Spritzgutaufnahmebehälter und wird durch die Spritz- düse abgegeben. Der restliche Teil des Druckluftstroms gelangt über rund um die Spritzdüse verteilte Öffnungen ins Freie, und zwar in Form eines Luftkegels, der das Spritzgut umhüllt. Mit Hilfe dieses Luftkegels wird die Farbnebelbildung wesentlich ver- ringert.

Derartige Spritzpistolensysteme nehmen bei ihrer Lagerung viel Platz in Anspruch. Dies liegt insbesondere daran, dass sich der Druckluftschlauch nur schlecht auf geringe Abmessungen aufrollen lässt. Zudem sind der Druckluftschlauch und die Spritzpistole, die außen am Gehäuse der Basisvorrichtung vorgesehen sind, während der Lagerung vor Staub und Schmutz nicht geschützt, wodurch insbesondere die ordnungsgemäße Funktion der Spritzpistole beeinträchtigt werden kann. Werden bekannte Spritzpistolensysteme beispielsweise über Nacht auf einer staubigen Baustelle gelagert, so kann es erforderlich sein, die Spritzpistole am darauf folgenden Tag vor ihrem Einsatz zu reinigen, um ein gutes Arbeitsergebnis sicherstellen zu können, was mühsam und zeitintensiv ist. Alternativ können die Spritzpistole und der Druckluftschlauch zu Lagerungszwecken natürlich auch demontiert werden. Auf diese Weise kann zumindest die Spritzpistole an einem weniger schmutzigen Ort gelagert werden, wie beispielsweise in einer Werkzeugkiste oder dergleichen, wenn ein solcher Ort zur Verfügung steht. Aber auch in diesem Fall lässt sich der Druckluftschlauch nicht problemlos unterbringen.

Aufgrund des großen Platzbedarfs der bekannten Spritzpistolensysteme lassen sich diese zudem nur schlecht und unkomfortabel transportieren.

Weitere Spritzpistolen sind in den Druckschriften DE 10 2005 086 360 A1 und DE 10 2005 041 488 A1 offenbart. Die Druckschriften WO 01/24941 A1, EP 1 533 244 A1 und US-A-5,294,413 offenbaren Maschinen mit Basisvorrichtungen bzw. einen Aufbewahrungskoffer für Maschinen.

Ausgehend von diesem Stand der Technik ist es eine Aufgabe der vorliegenden Erfindung, ein Spritzpistolensystem der eingangs genannten Art mit einem alternativen Aufbau zu schaffen, bei dem die zuvor genannten Probleme zumindest teilweise eliminiert werden.

### Offenbarung der Erfindung

Zur Lösung dieser Aufgabe schafft die vorliegende Erfindung ein Spritzpistolensystem, umfassend eine Spritzpistole zum Abgeben eines Spritzguts, an der ein Spritzgutaufnahmebehälter befestigbar ist; eine Basisvorrichtung mit einem Gehäuse, in dem eine Drucklufterzeugungseinrichtung aufgenommen ist; und einen Druckluftschlauch, der an die Spritzpistole und an die Basisvorrichtung anschließbar ist, um diese miteinander zu verbinden. Dabei weist das Gehäuse der Basisvorrichtung einen für einen Benutzer von Außen zugänglichen Aufnahmeraum auf, der derart beschaffen ist, dass in diesem Komponenten des Spritzpistolensystems verstaut werden können. So kann der Aufnahmeraum beispielsweise derart ausgelegt sein, dass in diesem die Spritzpistole, zumindest ein Spritzgutaufnahmebehälter und der Druckluftschlauch aufnehmbar sind. Entsprechend können die einzelnen Komponenten zur Lagerung oder zum Transport von dem Gehäuse der Basisvorrichtung demontiert und in dem Aufnahmeraum des Basisvorrichtungsgehäuses verstaut werden. Somit besteht nicht die Gefahr, dass die Komponenten während ihrer Lagerung viel Platz einnehmen. Auch ein Verschmutzen der Komponenten kann verhindert werden. Zudem lässt sich das Spritzpistolensystem platzsparend und mühelos transportieren, da insbesondere der sperrige Druckluftschlauch während des Transports nicht hinderlich ist.

Der Aufnahmeraum umfasst erfindungsgemäß einen Aufnahmebereich zur Aufnahme des Druckluftschlauches, wobei dieser Aufnahmebereich ringförmig entlang der Außenwand des Aufnahmeraums ausgebildet ist. Die Abmessungen des Aufnahmebereiches sind dabei bevorzugt an die Abmessungen des Druckluftschlauches angepasst. Entsprechend lässt sich der Druckluftschlauch einfach in den zugeordneten Aufnahmebereich einlegen. Vorteilhaft ist die Breite des Aufnahmebereiches nur geringfügig größer als der Außendurchmesser des Druckluftschlauches, so dass der Druckluftschlauch nahezu klemmend in dem Aufnahmebereich gehalten wird. Auf diese Weise kann der Aufnahmebereich sehr platzsparend ausgebildet werden. Diesbezüglich umfasst der Aufnahmebereich für den Druckluftschlauch ferner bevorzugt zumindest einen verbreiterten Abschnitt zur Aufnahme eines Anschlussstutzens des Druckluftschlauches. Durch diesen verbreiterten Abschnitt lässt sich eine Anordnung des Druckluftschlauches innerhalb des Aufnahmebereiches vorgeben. Vorteilhaft ist zudem eine Markierung vorgesehen, welche die Wickelrichtung des Druckluftschlauches beim Einsetzen des Druckluftschlauches in den Aufnahmebereich kennzeichnet. Auf diese Weise wird dem Benutzer die optimale Positionierung des Druckluftschlauches in dem Aufnahmebereich vorgegeben.

Es sollte klar sein, dass der Aufnahmeraum weitere Aufnahmebereiche zur Aufnahme weiterer Komponenten aufweisen kann. Vorteilhaft ist zumindest ein weiterer Aufnahmebereich vorgesehen, der sich im Wesentlichen innerhalb und/oder unterhalb des Aufnahmebereiches für den Druckluftschlauch erstreckt.

Gemäß einer bevorzugten Ausgestaltung der vorliegenden Erfindung ist ein Deckel zum optionalen Öffnen und Verschließen des Aufnahmeraums an dem Gehäuse angeordnet. Ein solcher Deckel verhindert ein Herausfallen und Verschmutzen der in dem Aufnahmeraum angeordneten Komponenten des Spritzpistolensystems.

Vorteilhaft ist/sind ferner zumindest eine Scharnierverbindung und/oder zumindest eine Rastverbindung zum bequemen Öffnen und Schließen des Deckels und/oder zum Befestigen des Deckels an dem Gehäuse vorgesehen.

Die Scharnierverbindung umfasst bevorzugt zumindest ein Einsteckscharnier. Derartige Einsteckscharniere zeichnen sich dadurch aus, dass sie einfach herstellbar sind. Zudem können sie einteilig mit Deckel und Gehäuse ausgebildet werden, weshalb keine zusätzlichen Bauteile zur Erzeugung der Scharnierverbindung erforderlich sind.

### Ausführungsbeispiel

Nachfolgend wird eine beispielhafte Ausführungsform der vorliegenden Erfindung unter Bezugnahme auf die beiliegenden Zeichnungen genauer beschrieben. Darin ist:
- Fig. 1: eine perspektivische Ansicht, die ein Spritzpistolensystem gemäß einer Ausführungsform der vorliegenden Erfindung zeigt;
- Fig. 2: eine Seitenansicht des in Fig. 1 dargestellten Spritzpistolensystems;
- Fig. 3: eine perspektivische Teilansicht des in den Fig. 1 und 2 dargestellten Spritzpistolensystems;
- Fig. 4: eine perspektivische Ansicht der Basisvorrichtung des in den Fig. 1 und 2 dargestellten Spritzpistolensystems ohne Deckel; und
- Fig. 5: eine perspektivische Ausschnittvergrößerung, die den in Fig. 4 mit der Bezugsziffer V gekennzeichneten Ausschnitt gemäß einer Variante der vorliegenden Erfindung zeigt.

Gleiche Bezugsziffern beziehen sich nachfolgend auf gleiche Bauteile.

Die Fig. 1 bis 3 zeigen verschiedene Ansichten eines Spritzpistolensystems 10 gemäß einer Ausführungsform der vorliegenden Erfindung. Das Spritzpistolensystem 10 umfasst eine Basisvorrichtung 12 mit einem Gehäuse 14, in dem eine nicht dargestellte Drucklufterzeugungseinrichtung aufgenommen ist. An der hinteren Unterseite des Gehäuses 14 sind zwei Räder 16 aufgenommen, so dass die Basisvorrichtung 12 nach Art eines Staubsaugers über einen Untergrund bewegt werden kann. An der vorderen Unterseite des Gehäuses 14 sind vorsprungartige Stützen 18 vorgesehen, die zusammen mit den Rädern 16 die Auflagefläche des Gehäuses 14 bilden, wie es am besten in Fig. 2 zu erkennen ist. Anstelle der Stützen 18 kann auch ein mittig angeordnetes, verschwenkbares und somit lenkbares Rad (nicht gezeigt) an der vorderen Unterseite des Gehäuses 14 angeordnet sein. In dem Gehäuse 14 ist ein über eine obere Öffnung 20 für den Benutzer zugänglicher Aufnahmeraum 22 ausgebildet, der mit einem Deckel 24 verschließbar ist. Am hinteren Gehäusebereich ist ein Schalter 26 vorgesehen, der zum Ein- und Ausschalten der in dem Gehäuse 14 der Basisvorrichtung 12 aufgenommenen Drucklufterzeugungseinrichtung sowie zum Regeln der von dieser Einrichtung erzeugten Druckluft dient. Zum Ein- und Ausschalten der Drucklufterzeugungseinrichtung ist der Schalter 26 vorliegend als Druckschalter ausgebildet. Ein Drehen des Schalters 26 ermöglicht hingegen die Druckluftregelung. Neben dem Schalter 26 sind Luftkanäle 28 vorgesehen, über welche die Drucklufterzeugungseinrichtung mit der erforderlichen Luft versorgt wird. In den Luftkanälen 28 sind jeweils nicht dargestellte Luftfilter angeordnet, welche die angesaugte Außenluft filtern. Die Luftkanäle 28 sind mit gitterartig ausgebildeten Abdeckelementen 40 abgedeckt, die mit Hilfe von Rastverbindungen (nicht dargestellt) lösbar an dem Gehäuse 14 der Basisvorrichtung 12 gehalten sind. Derartige Rastverbindungen sind dahingehend von Vorteil, dass ein Benutzer die Abdeckelemente 30 ohne Zuhilfenahme weite- rer Werkzeuge problemlos von dem Gehäuse 14 entfernen und an die- sem montieren kann, wenn die Luftfilter ausgetauscht werden müs- sen. Zur Energieversorgung der Basisvorrichtung 12 kann diese mit Hilfe eines Netzkabels mit einer Stromquelle verbunden werden. Das Netzkabel ist innerhalb des Gehäuses 14 auf eine nicht dargestellte automatische Aufwickelvorrichtung aufgewickelt und kann bei Bedarf aus dem Gehäuse 14 gezogen werden. Alternativ kann das Netzkabel aber auch lösbar mit einem an dem Gehäuse 14 angeordneten elektrischen Anschluss in Eingriff gebracht werden, so dass es in demjenigen Zustand, in dem es nicht benötigt wird, von dem Gehäuse getrennt und verstaut werden kann, bevorzugt in einem extra hierfür vorgesehenen Aufnahmeraum an der Unterseite des Ge- häuses (nicht gezeigt). Im vorderen Bereich des Gehäuses 14 ist ein Anschluss 34 angeordnet, an den einer der Anschlussstutzen 35 eines Druckluftschlauchs 36 lösbar angeschlossen werden kann.

Ferner umfasst das Spritzpistolensystem 10 eine als Handgerät ausgebildete Spritzpistole 38 mit einem Gehäuse 40, an dem einteilig ein Handgriff 42 zum Halten der Spritzpistole 38 ausgebildet ist. Im oberen Bereich des Handgriffes 42 ist ein Druckschalter 44 aufgenommen, der zum Betätigen der Spritzpistole 38 dient. Am hinteren oberen Ende des Gehäuses 40 der Spritzpistole 38 ist ein Anschluss 46 angeordnet, an den der andere der Anschlussstutzen 35 des Druckluftschlauches 36 anschließbar ist. Im vorderen Bereich des Gehäuses 40 der Spritzpistole 38 ist eine Spritzdüse 48 integriert, über die das zu sprühende Spritzgut abgegeben wird. Die Spritzdüse 48 ist vorliegend derart beschaffen, dass der Benutzer unterschiedliche Strahlformen einstellen kann, mit denen das Spritzgut die Spritzdüse 48 verlässt. So können beispielsweise ein punktförmiger Strahl, ein Strahl in Form einer sich horizontal erstreckenden Ellipse, ein Strahl in Form einer sich vertikal erstreckenden Ellipse oder dergleichen eingestellt werden. Am vorderen unteren Bereich des Gehäuses 40 ist ein Spritzgutaufnahmebehälter 50 lösbar gehalten, beispielsweise mit Hilfe einer Schraubverbindung oder dergleichen.

Um die Spritzpistole 38 mit dem daran gehaltenen Spritzgutaufnahmebehälter 50 während Spritzpausen abstellen zu können, ist in dem Deckel 24 der Basisvorrichtung 12 eine Aufnahmeeinrichtung 52 in Form von zwei einen Boden aufweisenden Vertiefungen 54 und 56 ausgebildet. Die Form der Vertiefung 54 ist derart an diejenige des Spritzgutaufnahmebehälters 50 angepasst, dass der Spritzgutaufnahmebehälter 50 klemmend in der Vertiefung 54 gehalten werden kann. Ferner ist die Form der Vertiefung 56 derart an diejenige des Handgriffes 42 der Spritzpistole 38 angepasst, dass der Hand- griff 42 klemmend in der Vertiefung 56 gehalten werden kann. Entsprechend kann die Spritzpistole 38 zusammen mit dem Spritzgutaufnahmebehälter 50 in die Vertiefungen 54 und 56 der Aufnahmeeinrichtung 52 eingesetzt werden, wie es in Fig. 2 gezeigt ist, wodurch ein Umfallen der Komponenten und ein mit einem Umfallen einhergehendes Verschmutzen oder Beschädigen derselben sicher verhindert wird. Der klemmende Eingriff zwischen der Spritzpistole 38, dem Spritzgutaufnahmebehälter 50 und den Vertiefungen 54 und 56 verhindert zudem ein Herausfallen der Komponenten aus den Vertiefungen 54 und 56, wenn der Deckel 24 relativ zur Horizontalen gekippt wird.

Wie es in Fig. 3 dargestellt ist, sind an der Unterseite des Deckels 24 Laschen 58 ausgebildet, die zur Ausbildung eines so genannten Einsteckscharniers in entsprechend ausgebildete Aussparungen 60 aufnehmbar sind, die an der Oberseite des Gehäuses 14 ausgebildet sind. Entsprechend kann der Deckel 24 wahlweise aufund zugeklappt werden. Das Gehäuse 14, der Deckel 24 und die Scharniere sind derart aufeinander abgestimmt, dass der Deckel in einem Winkel von mehr als 90 Grad geöffnet werden kann, bevorzugt etwa 110 Grad, um einen problemlosen Zugang zum Aufnahmeraum 22 zu gewährleisten. Um den Deckel 24 fest an dem Gehäuse 14 anordnen zu können, sind im vorderen Bereich des Deckels 24 und des Gehäuses 14 jeweils Rastvorsprünge 62 und 64 ausgebildet, die miteinander in Eingriff kommen, sobald der Deckel 24 auf das Gehäuse 14 der Basisvorrichtung 12 gedrückt wird.

Der Aufnahmeraum 22, der innerhalb des Gehäuses 14 ausgebildet ist, ist derart beschaffen, dass die Spritzpistole 38 und der Druckluftschlauch 36 zusammen mit dem Spritzgutaufnahmebehälter 50 in diesem verstaut werden können, was nachfolgend unter Bezugnahme auf die Fig. 4 und 5 näher erläutert wird.

Fig. 4 ist eine perspektivische Draufsicht der Basisvorrichtung 12 ohne Deckel 24, und Fig. 5 ist eine perspektivische Ausschnittvergrößerung, die den in Fig. 4 mit der Bezugsziffer V gekennzeichneten Ausschnitt gemäß einer Variante der vorliegenden Erfindung zeigt.

Wie es in Fig. 4 zu erkennen ist, ist der im Inneren des Gehäuses 14 der Basisvorrichtung 12 ausgebildete Aufnahmeraum 22 in einen äußeren, im Wesentlichen ringförmig entlang der Innenseite der Außenwand 66 des Gehäuses 14 ausgebildeten Aufnahmebereich 68a und in einen inneren, oval ausgebildeten Aufnahmebereich 70a unterteilt, der von dem äußeren Aufnahmebereich 68a durch eine Trennwand 72 getrennt wird. Der äußere Aufnahmebereich 68a dient zur Aufnahme des Druckluftschlauches 36 inklusive seiner Anschlussstutzen 35. Hierzu ist die Breite des äußeren Aufnahmebereiches 68a etwas größer als der Außendurchmesser der Anschlussstutzen 35 gewählt, so dass der Druckluftschlauch 36 mit seinen Anschlussstutzen 35 mit einigem Spiel bequem in dem äußeren Aufnahmebereich 68a angeordnet werden kann. Der innere Aufnahmeraum 70a ist hingegen derart bemessen, dass in ihm die Spritzpistole 38 und der Spritzgutaufnahmebehälter 50 aufgenommen werden können.

Die perspektivische Ausschnittvergrößerung gemäß Fig. 5 des in Fig. 4 mit der Bezugsziffer V gekennzeichneten Ausschnittes zeigt eine alternative Ausgestaltung eines äußeren Aufnahmebereiches 68b des Aufnahmeraums 22, genauer gesagt des Abschnittes 74 des Aufnahmebereiches 68b, in dem die Anschlussstutzen 35 des Druckluftschlauches 36 aufgenommen werden.

Der in Fig. 5 dargestellte äußere Aufnahmebereich 68b unterscheidet sich von dem in Fig. 4 dargestellten Aufnahmebereich 68a dahingehend, dass seine Breite B₁ nur geringfügig größer als der Außendurchmesser des Druckluftschlauches 36 ist, so dass der Druckluftschlauch 36 sehr platzsparend und nahezu klemmend in dem äußeren Aufnahmebereich 68b gehalten ist. Da der Außendurchmesser der Anschlussstutzen 35 größer als der Außendurchmesser des Druckluftschlauches 36 ist, ist der Abschnitt 74, dessen Länge größer als diejenige der Anschlussstutzen 35 ist, mit einer Breite B₂ entsprechend breiter gestaltet, wobei die Breite B₂ geringfügig größer als der Außendurchmesser der Anschlussstutzen 35 ist. Ferner ist eine Vertiefung 76 innerhalb des Abschnittes 74 vorgesehen, die ebenfalls zur Aufnahme des größeren Außendurchmessers der Anschlussstutzen 35 dient. Zudem ist am Boden der Vertiefung 76 eine pfeilförmige Markierung 78 vorgesehen, welche zum freien Ende des Anschlussstutzens 35 weist, der in dem Abschnitt 74 aufgenommen werden soll. Entsprechend gibt die Markierung 78 auch die Wickelrichtung vor, in welcher der Druckluftschlauch 36 in dem äußeren Aufnahmebereich 68b aufgewickelt werden soll. Im Gegensatz zu dem in Fig. 4 dargestellten äußeren Aufnahmebereich 68a sind die Abmessungen des äußeren Aufnahmebereiches 68b gemäß der in Fig. 5 dargestellten Variante somit genau auf diejenigen des Druckluftschlauches 36 mit den an diesem ausgebildeten Anschlussstutzen 35 angepasst, weshalb der äußere Aufnahmebereich 68b im Vergleich zum äußeren Aufnahmebereich 68a kleiner gestaltet werden kann. Entsprechend kann der innere Aufnahmebereich 70b gegenüber dem inneren Aufnahmebereich 70a vergrößert werden, ohne die Gesamtabmessungen der Basisvorrichtung zu verändern. Alternativ kann die Größe des inneren Aufnahmebereiches 70b natürlich auch derjenigen des inneren Aufnahmebereiches 70a entsprechen. In diesem Fall können dann die Gesamtabmessungen der Basisvorrichtung 12 verringert werden.

Es sollte klar sein, dass die zuvor beschriebene Ausführungsform des erfindungsgemäßen Spritzpistolensystems nur als Beispiel dient und in keinerlei Hinsicht einschränkend ist. Vielmehr sind Modifikationen und Änderungen möglich, ohne den Schutzbereich der vorliegenden Erfindung zu verlassen, der durch die beiliegenden Ansprüche definiert ist.

## Patentansprüche

1. Spritzpistolensystem (10), umfassend eine Spritzpistole (38) zum Abgeben eines Spritzguts, an der ein Spritzgutaufnahmebehälter (50) befestigbar ist; eine Basisvorrichtung (12) mit einem Gehäuse (14), in dem eine Drucklufterzeugungseinrichtung aufgenommen ist; und einen Druckluftschlauch (36), der an die Spritzpistole (38) und an die Basisvorrichtung (12) anschließbar ist, um diese miteinander zu verbinden, wobei das Gehäuse (14) der Basisvorrichtung (12) einen für einen Benutzer von Außen zugänglichen Aufnahmeraum (22) aufweist, der derart beschaffen ist, dass in diesem Komponenten des Spritzpistolensystems (10) verstaut werden können, **dadurch gekennzeichnet, dass** der Aufnahmeraum (22) einen Aufnahmebereich (68a; 68b) zur Aufnahme des Druckluftschlauchs (36) aufweist, der zur Aufnahme des Druckluftschlauchs (36) ringförmig entlang der Innenseite der Außenwand (66) des Aufnahmeraums (22) ausgebildet ist.

2. Spritzpistolensystem (10) nach Anspruch 1, **dadurch gekennzeichnet, dass** die Breite des Aufnahmebereiches (68b) geringfügig größer als der Außendurchmesser des in diesem aufzunehmenden Druckluftschlauches (36) ausgebildet ist.

3. Spritzpistolensystem (10) nach Anspruch 2, **dadurch gekennzeichnet, dass** der Aufnahmebereich (68b) zur Aufnahme des Druckluftschlauches (36) zumindest einen verbreiterten Abschnitt (74) zur Aufnahme von Anschlussstutzen (35) des Druckluftschlauchs (36) aufweist.

4. Spritzpistolensystem (10) nach einem der vorhergehenden Ansprüche, **dadurch gekennzeichnet, dass** eine Markierung (78) vorgesehen ist, welche die Wickelrichtung des Druckluftschlauches (36) beim Einsetzen des Druckluftschlauches (36) in den Aufnahmebereich (68b) kennzeichnet.

5. Spritzpistolensystem (10) nach einem der vorhergehenden Ansprüche, **dadurch gekennzeichnet, dass** ein Deckel (24) zum optionalen Öffnen oder Verschließen des Aufnahmeraums (22) an dem Gehäuse (14) angeordnet ist.

6. Spritzpistolensystem (10) nach Anspruch 5, **dadurch gekennzeichnet, dass** zumindest eine Scharnierverbindung (58, 60) und/oder zumindest eine Rastverbindung (62, 64) zum Befestigen des Deckels (24) an dem Gehäuse (14) vorgesehen ist.

7. Spritzpistolensystem (10) nach Anspruch 6, **dadurch gekennzeichnet, dass** die Scharnierverbindung (58, 60) zumindest ein Einsteckscharnier aufweist.

## Claims

1. Spray gun system (10), comprising a spray gun (38) which is intended for dispensing a spray material and to which a spray material receptacle (50) can be fastened; a base device (12) having a housing (14) in which a compressed air generator is accommodated; and a compressed air hose (36) which can be attached to the spray gun (38) and to the base device (12) in order to connect these to each other, wherein the housing (14) of the base device (12) has a receiving space (22) which can be accessed from the outside by a user and which is designed in such a way that components of the spray gun system (10) can be stowed therein, **characterized in that** the receiving space (22) has a receiving area (68a; 68b) for receiving the compressed air hose (36), which receiving area (68a; 68b) is designed to receive the compressed air hose (36) in a ring shape along the inside of the outer wall (66) of the receiving space (22).

2. Spray gun system (10) according to Claim 1, **characterized in that** the width of the receiving area (68b) is slightly greater than the external diameter of the compressed air hose (36) to be received therein.

3. Spray gun system (10) according to Claim 2, **characterized in that** the receiving area (68b) for receiving the compressed air hose (36) has at least one widened portion (74) for receiving connection nozzles (35) of the compressed air hose (36).

4. Spray gun system (10) according to one of the preceding claims, **characterized in that** a marking (78) is provided which identifies the direction of winding of the compressed air hose (36) when the compressed air hose (36) is inserted into the receiving area (68b).

5. Spray gun system (10) according to one of the preceding claims, **characterized in that** a lid (24) is arranged on the housing (14) for optionally opening or closing the receiving space (22).

6. Spray gun system (10) according to Claim 5, **characterized in that** at least one hinge connection (58, 60) and/or at least one latch connection (62, 64) is provided for fastening the lid (24) to the housing (14).

7. Spray gun system (10) according to Claim 6, **characterized in that** the hinge connection (58, 60) has at least one plug-in hinge.

## Revendications

1. Système de pistolet pulvérisateur (10), comprenant un pistolet pulvérisateur (38) pour délivrer un produit à pulvériser, sur lequel peut être fixé un récipient de réception de produit à pulvériser (50) ; un dispositif de base (12) avec un boîtier (14) dans lequel est reçu un dispositif de génération d'air sous pression ; et un tuyau d'air sous pression (36) qui peut être raccordé au pistolet pulvérisateur (38) et au dispositif de base (12) pour les raccorder l'un à l'autre, le boîtier (14) du dispositif de base (12) présentant un espace de réception (22) accessible depuis l'extérieur par un utilisateur, qui est réalisé de telle sorte que des composants du système de pistolet pulvérisateur (10) puissent être stockés dans celui-ci, **caractérisé en ce que** l'espace de réception (22) présente une région de réception (68a ; 68b) pour recevoir le tuyau d'air sous pression (36), qui est réalisée de manière à recevoir le tuyau d'air sous pression (36) sous forme annulaire le long du côté intérieur de la paroi extérieure (66) de l'espace de réception (22).

2. Système de pistolet pulvérisateur (10) selon la revendication 1, **caractérisé en ce que** la largeur de la région de réception (68b) est légèrement supérieure au diamètre extérieur du tuyau d'air sous pression (36) devant être reçu dans celle-ci.

3. Système de pistolet pulvérisateur (10) selon la revendication 2, **caractérisé en ce que** la région de réception (68b) pour recevoir le tuyau d'air sous pression (36) présente au moins une portion élargie (74) pour recevoir des raccords (35) du tuyau d'air sous pression (36).

4. Système de pistolet pulvérisateur (10) selon l'une quelconque des revendications précédentes, **caractérisé en ce qu'**un marquage (78) est prévu, lequel indique le sens d'enroulement du tuyau d'air sous pression (36) lors de l'insertion du tuyau d'air sous pression (36) dans la région de réception (68b).

5. Système de pistolet pulvérisateur (10) selon l'une quelconque des revendications précédentes, **caractérisé en ce qu'**un couvercle (24) pour l'ouverture ou la fermeture optionnelle de l'espace de réception (22) est disposé sur le boîtier (14).

6. Système de pistolet pulvérisateur (10) selon la revendication 5, **caractérisé en ce qu'**au moins une connexion à charnière (58, 60) et/ou au moins une connexion par encliquetage (62, 64) pour la fixation du couvercle (24) au boîtier (14) est prévue.

7. Système de pistolet pulvérisateur (10) selon la revendication 6, **caractérisé en ce que** la connexion à charnière (58, 60) présente au moins une charnière enfichable.
